# EUROPÄISCHE PATENTSCHRIFT

(11) **EP 0 759 651 B1**
(45) Veröffentlichungstag und Bekanntmachung des Hinweises auf die Patenterteilung: **20.12.2000**
(21) Anmeldenummer: 95114578.8
(22) Anmeldetag: 15.09.1995
(51) Int. Cl.: H01R 33/92, H01R 9/24, H02J 13/00, H01R 31/00, H01R 4/24

(54) **Kontaktmodul, einpassend in Unterputzdosen**
Contact module for insertion in flush-mounted boxes
Boîtier modulaire pour insertion dans des boîtiers encastrables

(30) Priorität: 23.08.1995 DE 29513555 U; 23.08.1995 DE 29513556 U
(43) Veröffentlichungstag der Anmeldung: 26.02.1997
(73) Patentinhaber: SIEMENS AKTIENGESELLSCHAFT, 80333 München (DE)
(72) Erfinder: Schade, Bernd, D-91052 Erlangen (DE)

(56) Entgegenhaltungen:
- DE-U- 9 214 324
- DE-U- 29 504 491
- US-A- 4 950 168
- US-A- 5 415 564
- PATENT ABSTRACTS OF JAPAN vol. 018, no. 102 (E-1511), 18. Februar 1994 & JP 05 300627 A (YAZAKI CORP), 12. November 1993
- PATENT ABSTRACTS OF JAPAN vol. 018, no. 549 (E-1618), 19. Oktober 1994 & JP 06 197432 A (YAZAKI CORP), 15. Juli 1994

## Beschreibung

Die Erfindung bezieht sich auf ein Kontaktmodul, einpassend in Unterputzdosen, das auf einer Versorgungsseite Anschlüsse für Installationsleiter und auf einer Verbraucherseite Steckaufnahmen für Installationskomponenten aufweist. Hierbei sind auf der Versorgungsseite des Kontaktmoduls Klemmvorrichtungen für Leiter vorgesehen, von denen eine interne Verdrahtungsmatrix zu den Steckaufnahmen auf der Verbraucherseite führt. Eine derartige Installationseinrichtung ist im Prinzip bekannt (US-A-5 415 564).

Mit derartigen Einsätzen in Unterputzdosen der Installationstechnik kann man beispielsweise eine Versorgungsseite mit Installationsleitern an eine Verbraucherseite anpassen, um beispielsweise Installationsgeräte anzuschließen. Die Verdrahtung der in einem engen Behältnis, wie sie Unterputzdosen darstellen, unterzubringenden immer zahlreicheren Bauteile, wird zunehmend schwieriger, da immer weniger freier Raum zur Verfügung steht.

Der Erfindung liegt die Aufgabe zugrunde, in Weiterbildung der eingangs geschilderten Installationseinrichtung ein Kontaktmodul bereitzustellen, das die Verdrahtung weiter vereinfacht und in engen Behältnissen, wie sie hier mit Unterputzdosen zusammenfassend bezeichnet werden sollen, die Installation leicht macht.

Die Lösung der geschilderten Aufgabe erfolgt nach der Erfindung durch ein Kontaktmodul nach Anspruch 1. Hierbei bilden die Klemmvorrichtungen auf der Versorgungsseite jeweils in Verbindung mit eingesteckten endseitig abisolierten Leitern die Steckaufnahmen auf der Versorgungsseite in Form von Steckstiften. Es ist auch der Anschluß an ein Bussystem, also an Busleiter, möglich, unter Verwendung jeweils gewünschter Steckvorrichtungen.

Die Anschlüsse auf der Versorgungsseite können ggf. außerhalb des Einbauraumes bzw. einer Unterputzdose vorgenommen werden.

Die Klemmvorrichtungen auf der Versorgungsseite sind als Steckaufnahmen ausgebildet und die Steckaufnahmen auf der Verbraucherseite als Steckstifte.

Steckstifte in Form von abisolierten Leitern in Steckaufnahmen auf der Versorgungsseite ermöglichen eine besonders einfache und wirtschaftliche Anschlußtechnik.

Die Klemmvorrichtungen auf der Versorgungsseite können als Schneidklemmvorrichtungen ausgebildet sein, die durch den nicht abisolierten Leiter hindurch kontaktieren.

Die Klemmvorrichtungen auf der Versorgungsseite können zugleich kontaktgebend mit der Verdrahtungsmatrix in elektrisch leitender Verbindung stehen.

Die Erfindung soll nun anhand von in der Zeichnung schematisch wiedergegebenen Ausführungsbeispielen näher erläutert werden:

In FIG 1 ist allgemein eine Unterputzdose mit einem Kontaktmodul und mit den in die Unterputzdose beispielhaft einzusetzenden Komponenten veranschaulicht.

In FIG 2 ist eine Unterputzdose mit Kontaktmodul nach der Erfindung in Aufsicht von der Verbraucherseite perspektivisch veranschaulicht.

In FIG 3 ist ein Verdrahtungsschema einer Verdrahtungsmatrix des Kontaktmoduls wiedergegeben.

In FIG 4 ist ein Ausführungsbeispiel für eine Klemmvorrichtung veranschaulicht, die auf der Versorgungsseite den Anschluß bildet und die in Verbindung mit einem eingesteckten endseitig abisolierten Leiter die Steckaufnahme auf der Versorgungsseite in Form eines Steckstiftes bildet.

In FIG 5 ist ein anderes Ausführungsbeispiel für eine Klemmvorrichtung nach Art von FIG 4 dargestellt, die für nicht abisolierte Leiter geeignet ist und das Abisolieren des Endstücks erleichtert, indem die Isolation leicht abgezogen werden kann. Derartige Kontaktierungen werden auch als Quetschkontaktkontaktierungen bezeichnet.
In FIG 6 ist ein weiteres Ausführungsbeispiel für eine selbstschneidende Klemmvorrichtung veranschaulicht, die in nicht abisolierte Leiter selbstkontaktierend einschneidet.
In FIG 7 ist die Situation nach FIG 6 teilweise in Schnittansicht wiedergegeben; ebenso wie bei den vorausgehenden Figuren 4 bis 6 in perspektivischer Darstellung.

In FIG 1 ist veranschaulicht, was in einer Unterputzdose beispielsweise zum Schalten einer Leuchte nach der Gebäudesystemtechnik als Baustein oder als integrierte Funktion innerhalb eines größeren Bausteins unterzubringen ist:

Ein Busankoppler 1, ein Aktor 2 in der Ausführung als Schaltaktor oder Dimmaktor, und Anschlüsse 3 zu den einzelnen Komponenten. Hierfür ist zumindest eine versorgungsseitige Zuleitung 4 aus Installationsleitern und eine versorgungsseitige Zuleitung von Busleitern 5 sowie gegebenenfalls eine Ableitung 6 aus Installationsleitern zum Weiterführen einer geschalteten Spannung oder einen solchen begrenzten Spannung, daß sie von einer Leuchte einen Dimmzustand ergibt. Andererseits kann der Schaltbefehl auch lediglich als Information über Bus weitergegeben werden. Verbraucherseitig ist in der Praxis ein Bedienelement 7 erforderlich, um Handbedienung zu ermöglichen.

In der Praxis ist es weiter vorteilhaft, wenn Leitungen durchgeschleift werden können, so daß auf der Energieseite eine weiterführende Leitung 8 und für die Information eine weiterführende Busleitung 9 wünschenswert sind. Alle diese Anschlüsse wären in konventioneller Verdrahtung in drangvoller Enge auszuführen. Hier schafft ein Kontaktmodul 10 Abhilfe. Die einzelnen Drähte der Leitungen können außerhalb der Unterputzdose 11 am Kontaktmodul 10 angesteckt werden, glattgezogen und eingesetzt werden. Durch das Steckmodul können ausreichend viele Anschlüsse bereitgestellt werden, die wesentlich zahlreicher erforderlich sind, als es aus der schematischen Darstellung nach FIG 1 zu ersehen ist. So besteht schon jede Leitung in der Regel mindestens aus drei Adern, dem Außenleiter, dem Neutralleiter und dem Schutzleiter. Die Versorgungsleitung zu einer Leuchte besteht üblicherweise auch aus drei Adern und bei einem EIB-Bus der EIBA weist eine Busleitung mindestens zwei Adern auf.

Das Kontaktmodul 10 ist in FIG 2 anhand eines Ausführungsbeispiels perspektivisch dargestellt. Steckaufnahmen 12 auf der Verbraucherseite sind bereitgestellt für einzelne Aderanschlüsse, als Steckplätze für einen Aktor, als Steckplätze für einen Busankoppler und gegebenenfalls weitere Bauelemente.

In FIG 3 ist beispielhaft ein Verdrahtungsschema für die interne Verdrahtungsmatrix 13 des Kontaktmoduls 10 schaltungstechnisch veranschaulicht. Die Bezeichnung der externen Leitungen entspricht der nach FIG 1.

Die Klemmvorrichtungen 14 auf der Versorgungsseite können auf verschiedenartigste Weise realisiert werden, wie es beispielhaft in den Figuren 4 bis 7 veranschaulicht ist. Nach FIG 4 ist ein abisolierter Leiter in die Klemmvorrichtung 14 nach Art eines Kontakttrichters eingesteckt. Nach FIG 5 ist die Klemmvorrichtung 14 als zangenartige Kontaktfeder ausgeführt, die die Isolation einer Leitung bis zum elektrischen Leiter durchdringen kann. Nach FIG 6 besteht die Klemmvorrichtung 14 aus einem Haltekranz 15 mit einzelnen kontaktgebenden Messern 16. Aus FIG 7 ist die Wirkungsweise bei teilweiser Schnittansicht bei einer Anordnung nach FIG 6 ersichtlich.

Der abisolierte Leiter 17, beispielsweise nach FIG 4, kann zugleich als Steckaufnahme in Form eines Steckstiftes zur Verfügung stehen.

## Patentansprüche

1. Kontaktmodul (10) einpassend in Unterputzdosen (11), das auf einer Versorgungsseite Anschlüsse für Installationsleiter (4,6,8) und auf einer Verbraucherseite Steckaufnahmen (12) für Installationskomponenten aufweist, wobei auf seiner Versorgungsseite Klemmvorrichtungen (14) für Leiter vorgesehen sind, von denen eine interne Verdrahtungsmatrix (13) zu den Steckaufnahmen (12) auf der Verbraucherseite führt, **dadurch gekennzeichnet**, daß die Klemmvorrichtung (14) die Steckaufnahmen auf der Versorgungsseite bildet und in Verbindung mit eingesteckten endseitig abisolierten Leitern die Klemmverbindung auf der Versorgungsseite.

2. Kontaktmodul nach Anspruch 1, **dadurch gekennzeichnet,** daß die Klemmvorrichtungen (14) auf der Versorgungsseite als Schneidklemmvorrichtungen ausgebildet sind, die durch die nicht abisolierten Leiter hindurch kontaktieren.

3. Kontaktmodul nach Anspruch 1 oder 2, **dadurch gekennzeichnet,** daß die Klemmvorrichtungen (14) auf der Versorgungsseite zugleich kontaktgebend mit der Verdrahtungsmatrix (13) in elektrisch leitender Verbindung stehen.

## Claims

1. Contact module (10), fitting in flush-mounted boxes (11), which has on a power side connections for installation conductors (4, 6, 8) and on a consumer side has plug receptacles (12) for installation components, whereby clamping devices (14) are provided on its power side for conductors from which an internal wiring matrix (13) leads to the plug receptacles (12) on the consumer side, characterised in that the clamping device (14) forms the plug receptacles on the power side and in combination with inserted conductors, which are stripped on the ends, forms the snap-in connection on the power side.

2. Contact module according to Claim 1, characterised in that the clamping devices (14) on the power side are configured as insulation-piercing clamping devices which establish contact through the non-stripped conductor.

3. Contact module according to Claim 1 or 2, characterised in that the clamping devices (14) on the consumer side at the same time are in electrical contact with the wiring matrix (13) so as to establish contact.

## Revendications

1. Module (10) de contact s'adaptant à des boîtiers (11) de branchement encastrés, qui comporte du côté de l'alimentation des bornes pour des conducteurs (4, 6, 8) d'installation et d'un côté de l'utilisateur des dispositifs (12) de réception d'enfichage pour des composants d'installation, des dispositifs (14) de serrage de conducteurs étant prévus sur son côté de l'alimentation à partir desquels une matrice (13) interne de câblage mène aux dispositifs (12) d'enfichage du côté de l'utilisateur, caractérisé en ce que le dispositif (14) de serrage forme les dispositifs d'enfichage du côté de l'alimentation et, en liaison avec des conducteurs dénudés à l'extrémité qui sont enfichés, la liaison serrée du côté de l'alimentation.

2. Module de contact suivant la revendication 1, caractérisé en ce que les dispositifs (14) de serrage sont constitués du côté de l'alimentation sous la forme de dispositifs auto-dénudants qui assurent le contact en passant à travers les conducteurs qui ne sont pas dénudés.

3. Module de contact suivant la revendication 1 ou 2, caractérisé en ce que les dispositifs (14) de serrage sont du côté de l'alimentation en liaison électriquement conductrice avec la matrice (13) de câblage en donnant en même temps le contact.
